# EUROPÄISCHE PATENTSCHRIFT

(11) **EP 1 771 254 B1**
(45) Veröffentlichungstag und Bekanntmachung des Hinweises auf die Patenterteilung: **06.10.2010**
(21) Anmeldenummer: 05738473.7
(22) Anmeldetag: 06.05.2005
(51) Int. Cl.: B03C 3/16, B03C 3/14

(54) **BAUPRINZIP EINER ABGASREINIGUNGSANLAGE UND VERFAHREN ZUM REINIGEN EINES ABGASES DAMIT**
STRUCTURAL PRINCIPLE OF AN EXHAUST GAS PURIFICATION INSTALLATION, AND ASSOCIATED METHOD FOR PURIFYING AN EXHAUST GAS
PRINCIPE STRUCTUREL D'UN SYSTEME DE PURIFICATION DE GAZ D'ECHAPPEMENT, ET PROCEDE POUR PURIFIER DES GAZ D'ECHAPPEMENT A L'AIDE DE CELUI-CI

(30) Priorität: 31.07.2004 DE 102004037286
(43) Veröffentlichungstag der Anmeldung: 11.04.2007
(73) Patentinhaber: Karlsruher Institut für Technologie, 76131 Karlsruhe (DE)
(72) Erfinder: BOLOGA, Andrei, 76297 Stutensee (DE); WÄSCHER, Thomas, 69123 Heidelberg (DE); PAUR, Hanns-Rudolf, 76139 Karlsruhe (DE); WOLETZ, Klaus, 76344 Eggenstein-Leopoldshafen (DE)
(74) Vertreter: Rückert, Friedrich
(86) Internationale Anmeldenummer: PCT/EP2005/004939
(87) Internationale Veröffentlichungsnummer: WO 2006/012929

(56) Entgegenhaltungen:
- EP-A- 0 200 177
- DE-C1- 10 132 582
- GB-A- 363 978
- US-A- 2 207 576
- US-A- 2 682 314

## Beschreibung

Die Erfindung betrifft das Bauprinzip einer Abgasreinigungsanlage und ein Verfahren zur Reinigung eines Abgases damit.

Submikronpartikel aus Abgasen durch Zyklone, Wäscher und Schlauchfilter abzuscheiden, ist schwierig. Der elektrostatische Abscheider ist eine der wirksamsten Einrichtung/Baugruppe einer Abgasreinigungsanlage für die Feinpartikelabscheidung (siehe beispielsweise DE 101 32 582).

Eine Abgasreinigungsanlage bildet meist einen eingebauten Abschnitt in einem Strömungskanal zur Gasführung. Sie besteht aus den folgenden Baugruppen, die in Strömungsrichtung aufeinander folgen:
einer Zone zur Ionisation der im Gas mitgeführten Partikel/Aerosole, dem Ionisatorone, gefolgt von einer Verbindungs- oder Übergangszone, wiederum gefolgt von einer Kollektorzone zur Abscheidung der darin elektrisch neutralisierten Partikel/Aerosole und schließlich einer Sprüheinrichtung, die den Kollektor mit einer Spülflüssigkeit besprüht.

Elektrostatisches Abscheiden ist ein physikalischer Prozess, durch den Partikel elektrisch geladen werden und in Folge von dem Gas unter Einwirkung eines äußeren elektrischen Feldes ausgeschieden/getrennt werden. In einstufigen elektrostatischen Abscheidern erzeugt das elektrische Feld eine Koronaentladung, um die Partikel aufzuladen und sie in Richtung Wand anzuziehen, um sie von dort schließlich zu entfernen. In einem zweistufigen elektrostatischen Abscheider erfolgt das Laden und das Abscheiden der Partikel im Allgemeinen in zwei räumlich verschiedenen äußeren elektrischen Feldern.

Verfahren und Einrichtungen wurden entworfen, um das wirksame Abscheiden von Partikeln zu gewährleisten, die Einstandskosten und Betriebskosten des elektrostatischen Abscheiders zu senken und die Konstruktion zu vereinfachen (siehe DE 102 44 051). Die Partikel werden durch eine Koronaentladung geladen und dann in einem externen, feldfreien Kollektor entfernt. Der Abscheider schließt die Ladeeinrichtung, den Gehäuseanschluss und die Abscheideinrichtung ein. Die Ladeeinrichtung besteht aus einer geerdeten Düsenplatte und aus Hochspannungsnadelelektroden, die zentral in den Düsen positioniert sind. Die Partikel werden in der Gleichstrom-Koronaentladung geladen. Die Abscheideeinrichtung besteht beispielsweise aus einem geerdeten Röhrenbündelkollektor. Das Verfahren und der Abscheider unterscheiden sich von dem herkömmlichen zweistufigen elektrostatischen Abscheider durch die Abwesenheit des getrennten abscheidenden elektrischen Feldes in der Aufsammlungszone, was es zulässt, die Abscheideeinrichtung kompakt zu bauen.

Das Verfahren besteht aus folgenden Schritten:
Mit Partikeln beladenes Gas strömt zur Reinigung durch den Eingang der Abgasreinigungsanlage, das Abgas tritt in die Düsen ein, die in der elektrisch geerdeten Platte vorhanden sind. Diese Platte steht senkrecht zu Strömungsachse. Das Abgas strömt durch den Ionisator, wo die Partikel in der Koronaentladung elektrisch geladen werden. Der Ionisator sitzt zwischen den Hochspannungselektroden und der inneren Oberfläche der geerdeten Düsen. Die Hochspannungselektroden sitzen ausgerichtet auf einem Hochspannungsgitter, welches stromabwärts von der Düsenplatte elektrisch isoliert am Anlagengehäuse eingebaut ist. Danach passiert das Gas mit den elektrisch geladenen Partikeln den Anschlussbereich der Anlage, der den Ionisator und die Abscheidezone verbindet, um schließlich durch den Ausgang der Anlage in dem angeschlossenen Gaskanal weiterzuströmen.

Nach dem bekannten Verfahren strömt das Gas in gleicher Richtung durch die Ladeeinheit/-zone, das Verbindungsstück und die Abscheidezone. In der in der DE 101 32 582 C1 beschriebenen Abgas-Reinigungsanlage strömt das zu reinigende Abgas in Richtung der Gravitation, in der in der DE 102 44 051 C1 beschriebenen Abgasreinigungsanlage entgegen der Gravitation.

Obwohl das Verfahren und die Abgasreinigungsanlagen das durchströmende Gas wirksam reinigen, bestehen doch einige Probleme. In der in der DE 101 32 582 beschriebenen Anlage werden die geladenen Partikel im Röhrenbündelkollektor durch Bildung eines Flüssigkeitsfilms abgeschieden. Bei höherer Aerosolkonzentration fließt der Film auf der Oberfläche der Röhren in Richtung der Gravitation. Beim Verlassen der Röhren bilden sich Tröpfchen, die sich wieder im eigentlich gereinigten Gasstrom befinden. Das verringert den Abscheidegrad der Anlage.

In der in der DE 102 44 015 C1 beschriebenen Abgas-Reinigungsanlage tropft bei hoher Partikelkonzentration ein Teil des Flüssigkeitsfilms von dem Röhrenbündelkollektor auf die Ladeeinheit und provoziert dort Funkenentladung, die den Abscheidegrad verringert. Ebenso wird ein Teil der Partikel auf der Oberfläche des Hochspannungsgitters und der darauf montierten Hochspannungselektroden abgeschieden. Es bilden sich kleine Tröpfchen auf den Elektrodenspitzen. Das verändert entscheidend die vorgesehene Koronaentladung, provoziert Überschläge, verschlechtert den Prozess der Partikelladung und verringert damit den Abscheidegrad.

Der Erfindung liegt die Aufgabe zugrunde, eine Abgas-Reinigungsanlage bereitzustellen und sie langzeitig so betreiben zu können, dass sich ihr vorgegebener Abscheidegrad nicht, bzw. allenfalls nicht nennenswert ändert.

Die Aufgabe wird durch das in Anspruch 1 beschriebene Bauprinzip für den aus einer elektrostatischen Ladeeinrichtung, einer Übergangszone und einer Partikelabscheideeinrichtung bestehenden Abgasreinigungsanlage und durch das in Anspruch 4 beschriebene Verfahren zum Betreiben derselben gelöst.

Die Abgasreinigungsanlage als Abschnitt in einem Strömungskanal zur Gasführung hat die Form eines aufrecht stehenden U's. Im einen Schenkel befindet sich die Zone zur Ionisation der im Gas mitgeführten Partikel/Aerosole, die elektrostatische Ladezone oder kurz der Ionisator, untergebracht. Der Übergang vom einen zum andern Schenkel, die Verbindungszone, bildet das Sammelbecken/-gefäß für die aus dem Gasstrom ausgefällten/ausgeschiedenen und von dem Kollektor herabtropfenden Partikel. An seiner tiefsten Stelle ist zumindest ein Auslauf zum Ausleiten der mit Partikeln angereicherten Flüssigkeit. Höher gelegene Ausläufe können am Sammelbecken weiter angebracht sein, falls ein Bedarf dazu besteht. Im zweiten Schenkel sitzt die Kollektorzone in der die Partikel aus dem Gasstrom abgeschieden und elektrisch neutralisiert werden, um mit Spülflüssigkeit nach unten abgeleitet/- geschwemmt zu werden.

Die Kollektorzone besteht aus mindestens einem Kollektor oder aus mehreren, in Strömungsrichtung aufeinander folgenden Kollektoren, wobei ein Kollektor aus einer Röhrenbündelgruppe aus mindestens einem Röhrenbündel besteht.

Entscheidend ist die Einleitung des mit Partikeln versetzten, zu reinigenden Gases in Richtung der Gravitation von oben nach unten in den Schenkel der Anlage, in dem sich der Ionisator befindet. Über eine Koronaentladung werden die Partikel beim Durchgang elektrisch aufgeladen. Die Polarität ist wählbar ist, häufig aber wird negativ aufgeladen. Der Ionisator besteht ja aus der auf einem definierten elektrischen Bezugspotential, meist Erdpotential, liegenden Düsenplatte und dem Hochspannungsgitter meist auf negativem Potential mit aufmontierten und ausgerichteten Elektroden. Wichtig für die vorgesehene Ionisierung ist, dass die Elektroden mit ihren freien Enden von unten her in die jeweils zugeordnete Düse ragen (Anspruch 2). Nur so kann gewährleistet werden, dass keine Tropfenbildung an den Elektroden, insbesondere an den Elektrodenspitzen, zustande kommt, die die Koronaentladung empfindlich entarten lassen könnten. Eventuelle Tropfenbildung an den Elektroden fließt sogleich nach unten zum Hochspannungsgitter ab und tropft dort, unterstützt von dem Gasstrom, ab, um im Sammelbecken schließlich aufgesammelt und abgeführt zu werden. Zur Vermeidung von elektrischer Aufladung liegt das Sammelbecken elektrisch ebenfalls an einem Bezugspotential. Um nicht zusätzlich bauliche Schutzmaßnahmen (Berührschutz beispielsweise) ergreifen zu müssen, ist das Bezugspotential einfach Erdpotential.

Das aus dem Ionisator austretende, jetzt mit geladenen Partikeln versetzte Abgas wird in die Verbindungszone eingeleitet, in der das Abgas einerseits umgelenkt und beim Verlassen entgegen der Gravitation senkrecht nach oben von unten her in den zweiten Schenkel eingeströmt wird. Andrerseits wird der austropfende Teil der immer noch elektrisch geladenen Partikel/Aerosole in der Verbindungszone von dem Sammelbecken aufgesammelt.

Das Abgas wird, wie schon erwähnt, im Kollektor zur Reinigung, bzw. zum Abscheiden der Partikel entgegen der Gravitation von unten nach oben durchströmt. Die Partikel/Aerosole lagern sich alle, zumindest weitgehend, an den Wänden des Kollektors ab, wo sie elektrisch neutralisiert werden und mittels einer auf den Kollektor zumindest von oben gesprühten Spülflüssigkeit entgegen der Gasströmung als mit Partikeln versetzter Flüssigkeitsfilm in Richtung der Gravitation abfließen und in die Verbindungszone, das Sammelbecken, abtropfen. Der Kollektor besteht aus mindestens einem Röhrenbündel, das auf einem ebenfalls auf elektrischem Bezugspotential sitzenden Gitter steht (Anpruch 3). Diese Gitter kann natürlich von unten her angesprüht werden, falls eine solche Maßnahme nützlich ist. Die Besprühung des Kollektors von oben her ist Standard.

Das so prozessierte Gas verlässt den Kollektor von Partikeln befreit und strömt jetzt als Reingas im angeschlossenen Strömungskanal weiter.

Das Ziel der effektiven Reinigung eines Abgases von feinen, hauptsächlich Submikronpartikeln, fest oder flüssig wird mit der Abgas-Reinigungsanlage und dem damit betrieben Verfahren erreicht.

Die Abgas-Reinigungsanlage zeichnet sich durch ihren Aufbau in Form eines aufrecht stehenden U's aus. Mit ihr kann das Reinigungsverfahren hochwirksam und langzeitig stabil durchgeführt werden, weil die Abgasführung die Tropfenbildung an den freien Elektrodenenden in den Düsen vermeidet und daher die Ionisierung der Partikel in der Koronaentladung zwischen freiem Elektrodenende und Düseninnenwand stets wie vorgesehen, also stabil, abläuft. Die Wirksamkeit der Partikel-/Aerosolabscheidung ist daher vollständig, zumindest nahezu vollständig. Die Anlage als Bestandteil der Strömungskanalführung ist kompakt und technisch robust aufgebaut, aufgrund der drei bzw. mit Sprüheinrichtung vier Baugruppen übersichtlich, einfach zu montieren und gut zu warten. Die Strömungsrichtung des Abgases in der Ionisierungszone ist der in der Kollektorzone entgegengesetzt.

Die Baumaterialien der Abgas-Reinigungsanlage werden anhand des zu erfüllenden Prozesses ausgewählt. Ob dielektrisch oder elektrisch leitend richtet sich nach der Art des Abgases und der mitgeführten Partikel. Die elektrischen Bedingungen müssen eingestellt werden können und der Reinigungsprozess langzeitig ohne Korrosionserscheinungen im Anlageninnern durchgeführt werden können.

Die Reinigungsanlage kann auf das Reinigen von Abgasen in Form von Umweltluft, Rauchgase, Feuchtgas, Trockengas und Heißgas ausgerichtet werden. Die im Abgasstrom mitgeführten Partikel, ob flüssig oder fest, müssen nur ionisierbar, d.h. elektrisch aufladbar sein. Besonders geeignet ist eine solche Abgasreinigungsanlage für das Abscheiden von Submikronpatikeln im Durchmesserbereich D < 1 µm, die sonst nur schwer abzuscheiden sind.

Anhand der Zeichnung über die schematisierte Abgas-Reinigungsanlage wird dieselbe und das damit betriebene Verfahren nochmals näher erläutert.
Figur 1 zeigt das Anlagenschema,
Figur 2 die Ionisierungszone vergrößert.

In Figur 1 tritt das zu reinigende Abgas von oben her in den Eingang 2 der Abgasreinigungsanlage 1 ein und strömt in Gravitationsrichtung nach weiter unten durch den Ionisator 10 hindurch. Darin werden die Partikel/Aerosole über Koronaentladung mit vorgegebener Polarität - meist negativ geladen - ionisiert.

Figur 2 zeigt den Ionisator 10 ausschnittsweise. Zwei Düsen 3 in der auf Erdpotential liegenden Metallplatte, der Düsenplatte 4, aus Edelstahl oder Kupfer oder einem elektrisch leitenden Verbundwerkstoff aus Kohlenstoff, auf jeden Fall aber inert gegen die Prozessumgebung, sind im Schnitt dargestellt. In sie hinein ragt je eine Elektrodenspitze 5. Alle Elektrodenspitzen sind auf dem Hochspannungsgitter 6 ausgerichtet montiert. Das Hochspannungsgitter 6 selber ist elektrisch isoliert an die Gehäusewand der Anlage montiert. Über eine Durchführung in der Gehäusewand wird das Hochspannungsgitter 6 an das in einem Netzgerät erzeugten Hochspannungspotential angeschlossen (siehe beispielsweise DE 101 32 528 C1 oder DE 102 44 051 C1). Das Hochspannungspotential ist im Allgemeinen am Netzgerät einstellbar und richtet sich in seiner Polarität nach dem zu fahrenden Prozess.

Nach Durchtritt des Abgases durch den Ionisator 10 sind die Partikel/Aerosole jetzt elektrisch geladen. Der Abgasstrom gelangt nun unter Umlenkung in die Horizontale in die Verbindungszone 7, also durch den Fuß des U's, strömt dort horizontal weiter und tritt unter erneuter Umlenkung entgegen der Schwerkraft von unten her in den andern Schenkel 8 ein. Das Verbindungsstück 7 dient als Auffang für aus dem Gasstrom ausfallende Partikel und für den im Kollektor 8 ablaufenden, mit Partikeln/Aerosolen beladenen Flüssigkeitsfilm.

Das Abgas mit den elektrisch geladenen Partikeln tritt in den geerdeten Kollektor 8 ein. Beim Durchströmen nach oben werden die elektrisch geladenen Partikel an die Röhrenwände gezogen, die ja aufgrund der elektrischen Anbindung des Kollektors 8 an das Erdpotential anziehend wirken, und daran abgeschieden. Dabei wird die elektrische Ladung abgezogen und dadurch die Partikel elektrisch neutralisiert.

Der Kollektor 8 wird üblicherweise zur Spülung von oben besprüht (nicht eingezeichnet in Figur 1), so dass die an den Kollektorwänden abgelagerten Partikel mit nach unten abgeschwemmt und in der zur Auffangwanne 7 aufgebauten Verbindungszone 7 aufgefangen und über einen Rohranschluss ausgeleitet werden.

Nach Austritt aus dem Kollektor 8 strömt das nun gereinigte Abgas nach oben weiter, tritt am Schenkelausgang 9 aus der Abgas-Reinigungsanlage 1 aus und in den angebauten, weiterführenden Strömungskanal ein oder wird gleich an die Umgebung abgegeben.

Die Wirksamkeit der Abgas-Reinigungsanlage 1 und des Verfahrens wurde experimentell an einer Pilotanlage geprüft. Die Pilotanlage enthielt einen Düsenplatte mit 61 Düsen und einen Röhrenbündelkollektor. Sie wurde mit 9,5 - 10,5 kV Gleichspannung für die Koronaentladung betrieben. Der Koronastrom war zwischen 4,5 und 5,5 mA. Der Ionisator hatte ein hohlzylindrisches Gehäuse, ebenso der Kollektor. Die Massenkonzentration der Partikel im Abgas war 70 - 110 mg/Nm³.

Wenn die Richtung des Abgasstromes im Ionisator und in der Kollektorzone entgegen der Gravitation war, war die Wirksamkeit der Abscheidung 82 - 86%.

Wenn die Richtung des Abgasstromes im Ionisator und in der Kollektorzone gleich der Gravitation war, war die Wirksamkeit der Abscheidung 79 - 83%.

Wenn die Richtung des Abgasstromes im Ionisator gleich der und in der Kollektorzone entgegen der Gravitation war, war die Wirksamkeit der Abscheidung 95 - 97%.

Die erhebliche Verbesserung im Abscheidegrad ist auf das u-förmige Bauprinzip und die Stabilität der der Koronaentladung im Ionisator zurückzuführen.

### Bezugszeichenliste

- 1: Abschnitt
- 2: Eingang
- 3: Düse
- 4: Düsenplatte
- 5: Hochspannungselektrode
- 6: Hochspannungsgitter
- 7: Verbindungszone, Sammelbecken
- 8: Kollektorzone, Partikelabscheider
- 9: Ausgang
- 10: Ionisator

## Patentansprüche

1. Bauprinzip einer Abgasreinigungsanlage als eingebauter Abschnitt in einem Kanal zur Gasführung,
bei der in Strömungsrichtung des zu behandelnden Abgases aufeinander folgen:
eine Zone zur Ionisation der im Gas mitgeführten Partikel/Aerosole, dem Ionisator,
- eine Verbindungszone,
- eine Kollektorzone zum Abscheiden der darin elektrisch neutralisierten Partikel/Aerosole,
- eine Sprühanlage zum Spülen der Kollektorzone,
**dadurch gekennzeichnet, dass:**
der Abschnitt (1) zur Abgasreinigung den Aufbau eines aufrecht stehenden U's hat, in dessen einem Schenkel sich die Zone (10) zur Ionisation, der Ionisator, der im Gas mitgeführten Partikel/Aerosole befindet
wobei das zu reinigende Gas oben in diesen Schenkel ein- und nach unten in Richtung der Schwerkraft durch den Ionisator (10) strömt,
der Übergang vom einen zum andern Schenkel, die Verbindungszone (7), die ein Sammelbecken/-gefäß (7) für die aus dem Gasstrom ausgefällten/ausgeschiedenen Partikel ist, an dessen tiefster Stelle zumindest ein Auslaufstutzen zum Ausleiten von mit Partikeln angereicherter Flüssigkeit ist,
sich im zweiten Schenkel (8) die Kollektorzone (8) befindet, die aus mindestens einem Kollektor oder in Strömungsrichtung aus mehreren aufeinanderfolgenden Kollektoren besteht,
wobei das Gas von unten in den Schenkel (8) ein- und nach oben entgegen der Schwerkraft durch die Kollektorzone (8) strömt, über der Kollektorzone (8) eine Sprüheinrichtung und im Fall mehrerer Kollektoren zwischen den Kollektoren je eine Sprüheinrichtung montiert ist

2. Bauprinzip einer Abgasreinigungsanlage nach Anspruch 1, **dadurch gekennzeichnet, dass** in der Ionisatorzone (10), die aus einer auf einem elektrischen Bezugspotential liegenden Düsenplatte (4) und einem Hochspannungsgitter (6) mit darauf montierten und ausgerichteten Hochspannungselektroden (5) besteht, wovon jeweils eine in eine Düse (3) ragt und die Hochspannungselektroden (5) von unten her in ihre jeweils zugehörige Düse (3) ragen.

3. Bauprinzip einer Abgasreinigungsanlage nach Anspruch 2, **dadurch gekennzeichnet, dass** die Kollektorzone (8) aus mindestens einer Röhrenbündelgruppe (8) besteht.

4. Verfahren zum Reinigen eines Abgases in einer Abgasreinigungsanlage nach den Ansprüchen 1 bis 3,
**gekennzeichnet durch** die Schritte:
das Abgas wird aus einem Kanal von oben her in Richtung der Gravitation in den Schenkel mit der Ionisatorzone (10) eingeleitet und **durch** sie in Richtung der Gravitation nach unten geströmt,
das aus der Ionisatorzone (10) austretende Abgas wird in die Verbindungszone (7) eingeleitet, in der das Abgas einerseits umgelenkt wird, um entgegen der Gravitation senkrecht nach oben von unten her in den zweiten Schenkel (8) einzuströmen und andrerseits ein erster, austropfender Teil der Partikel/Aerosole in der Verbindungszone (7) aufgesammelt wird,
das Abgas wird im Kollektor (8) zur Reinigung, bzw. zum Abscheiden der Partikel entgegen der Gravitation von unten nach oben durchströmt, um darin seine Partikel/Aerosole an den Wänden des Kollektors (8) abzuscheiden, wo sie elektrisch neutralisiert werden und wo sie mittels einer auf den Kollektor (8) zumindest von oben gesprühten Spülflüssigkeit entgegen der Gasströmung als mit Partikeln versetzter Flüssigkeitsfilm in Richtung der Gravitation abfließen und in die Verbindungszone (7) in das Sammelbecken (7) abtropfen können,
das Gas wird als Reingas oben am zweiten Schenkel (8) ausgeströmt und im angeschlossenen Strömungskanal weitergeführt.

## Claims

1. Structural principle of an exhaust gas purification system in the form of a built-in section in a gas flow channel,
in which, in the flow direction of the gas to be purified, there follow in sequence:
- a zone for ionisation of the particles/aerosols carried in the gas, the ioniser,
- a connecting zone,
- a collector zone for precipitation of the particles/aerosols electrically neutralised therein,
- a spraying device to flush out the collector zone,
**characterised in that**:
the section (1) for exhaust gas purification is in the shape of an upright U, in one leg of which are located the ionisation zone (10), the ioniser, for the particles/aerosols carried in the gas,
while the gas to be purified flows in at the top of this leg and downwards in the direction of gravity through the ioniser (10),
the transition from one leg to the other, the connecting zone (7) which is a collection container/vessel (7) for the particles precipitated out or separated out from the gas flow, at the lowest point of which is at least one discharge pipe to discharge the liquid loaded with the particles,
the collector zone (8) which consists of at least one collector or of several collectors in sequence in the direction of flow, is located in the second leg (8),
whereby the gas flows from below into the leg (8) and upwards against the force of gravity through the collector zone (8), a spray device being mounted above the collector zone (8) and, if there is a plurality of collectors, a spray device being mounted between each of the collectors.

2. Structural principle of an exhaust gas purification system according to claim 1, **characterised in that** in the ionising zone (10), which consists of an injector plate (4) connected to an electrical reference potential and a high-voltage grid (6) with high-voltage electrodes (5) mounted and aligned thereon, each of which projects into an injector (3) and the high-voltage electrodes project into their respectively associated injector (3) from below.

3. Structural principle of an exhaust gas purification system according to claim 2, **characterised in that** the collector zone (8) comprises at least one group of tube bundles (8).

4. Method for purifying an exhaust gas in an exhaust gas purification system according to claims 1 to 3,
**characterised by** the steps:
the exhaust gas is introduced from a channel from above in the direction of gravity into the leg with the ionising zone (10) and flows downwards through it in the direction of gravity,
the exhaust gas leaving the ionising zone (10) is introduced into the connecting zone (7), in which the gas is firstly diverted in order to flow counter to the direction of gravity and perpendicular from the bottom upwards into the second leg (8), and secondly a first portion of the particles/aerosols which trickles out is collected in the connecting zone (7),
the exhaust gas flows through the collector (8), counter to the direction of gravity from the bottom upwards, for purification and precipitation of the particles, in order to deposit its particles/aerosols on the walls of the collector (8), where they are electrically neutralised and where, with the aid of a flushing liquid sprayed onto the collector (8) at least from above, they can flow off counter to the gas flow, in the form of a liquid film loaded with particles in the direction of gravity and can trickle off in the connecting zone (7) into the collection container (7),
the gas flows out as purified gas at the top of the second leg (8) and is passed on into the attached flow channel.

## Revendications

1. Principe de construction d'une installation de nettoyage des gaz d'échappement comme segment intégré dans un canal de passage de gaz, selon lequel
dans le sens de passage du gaz à traiter, on a successivement :
- une zone d'ionisation des particules/aérosols entraînées par les gaz avec un ioniseur,
- une zone de liaison,
- une zone de collecteur pour séparer les particules/aérosols électriquement neutres, et
- une installation de pulvérisation pour rincer la zone de collecteur, **caractérisé en ce que**
- le segment (1) pour nettoyer les gaz d'échappement à une structure en U, debout, dont une branche comporte la zone d'ionisation (10) avec l'ioniseur pour les particules/aérosols entraînées par les gaz,
* le gaz à nettoyer pénétrant par le dessus dans cette branche pour descendre dans le sens de la gravité à travers l'ioniseur (10),
- le passage d'une branche à l'autre, c'est-à-dire la zone de liaison (7) constitue un réceptacle-cuve de collecte (7) pour les particules séparées/tombées de la veine de gaz, et dont lé point le plus bas comporte au moins un ajutage de sortie pour évacuer le liquide enrichi de particules,
- la seconde branche (8) comporte la zone de collecteur (8) se composant d'au moins un collecteur ou de plusieurs collecteurs successifs dans le sens de passage,
* les gaz arrivant par en dessous dans la branche (8) pour en sortir par le dessus en circulant contre la force de gravité à travers la zone de collecteur (8),
* une installation de pulvérisation étant prévue au-dessus de la zone de collecteur (8) et dans le cas de plusieurs collecteurs, une installation de pulvérisation respective est installée entre les collecteurs.

2. Principe de construction d'une installation de nettoyage des gaz d'échappement selon la revendication 1,
**caractérisé en ce que**
la zone (10) de l'ioniseur se compose d'une plaque à buses (4) mise à un potentiel électrique de référence et une grille haute tension (6) sur laquelle sont montées et alignées des électrodes de haute tension (5), chacune des électrodes pénètre dans une buse (3) et les électrodes de haute tension (5) viennent par en dessous dans leur buse (3) respective.

3. Principe de construction d'une installation de nettoyage des gaz d'échappement selon la revendication 2,
**caractérisé en ce que**
la zone de collecteur (8) se compose d'au moins un groupe de faisceaux de tubes.

4. Procédé de nettoyage des gaz d'échappement dans une installation de nettoyage des gaz d'échappement selon les revendications 1 à 3, procédé **caractérisé par** les étapes suivantes :
- on dirige les gaz d'échappement d'un canal, partant du haut, dans le sens de la gravité, dans la branche avec une zone d'ionisation (10) pour descendre dans le sens de la gravité,
- les gaz d'échappement sortant de la zone d'ionisation (10) sont dirigés vers la zone de liaison (7) dans laquelle d'une part les gaz d'échappement sont déviés pour remonter à l'équerre, dans le sens opposé à la gravité, dans la seconde branche (8) et par ailleurs, une première partie de particules/aérosols, qui s'égouttent, s'accumulent dans la zone de liaison (7),
- les gaz d'échappement traversent le collecteur (8) pour le nettoyage, c'est-à-dire la séparation des particules, dans le sens opposé de la gravité, en arrivant par en dessous pour remonter et déposer les particules/aérosols sur les parois du collecteur (8) où les particules sont neutralisées électriquement et peuvent couler dans le sens de la gravité avec un liquide de pulvérisation, distribué au moins par le dessus sur le collecteur (8), à contre-courant de la veine des gaz, comme film de liquide chargé de particules, puis goutter dans la zone de liaison (7), dans la cuve collectrice (7),
- le gaz sortant comme gaz nettoyé, par le dessus de la seconde branche (8) pour passer dans le canal d'écoulement qui fait suite.
